# EUROPÄISCHE PATENTSCHRIFT

(11) **EP 1 666 683 B1**
(45) Veröffentlichungstag und Bekanntmachung des Hinweises auf die Patenterteilung: **31.12.2008**
(21) Anmeldenummer: 05025130.5
(22) Anmeldetag: 17.11.2005
(51) Int. Cl.: E04F 21/165

(54) **Werkzeug zum Nachbearbeiten und Glätten plastischer Fugenmasse**
Tool for finishing and smoothing permanently elastic sealant joints
Outil pour la finition et le lissage des joints remplis avec un jointage élastique permanent

(30) Priorität: 04.12.2004 DE 102004058539
(43) Veröffentlichungstag der Anmeldung: 07.06.2006
(73) Patentinhaber: Franz, Gerhard, 97204 Höchberg (DE)
(72) Erfinder: Franz, Gerhard, 97204 Höchberg (DE)
(74) Vertreter: Pöhner, Wilfried Anton, Dr.

(56) Entgegenhaltungen:
- EP-A- 0 711 887
- EP-A- 1 353 024
- DE-A1- 4 312 985
- DE-A1- 10 207 863
- DE-A1- 19 847 514
- DE-U1- 20 305 161
- DE-U1- 29 817 553
- US-A- 5 075 916

## Beschreibung

Die Erfindung betrifft ein Werkzeug zum Nacharbeiten und Glätten von Fugen, die mit dauerelastischer Fugenmasse gefüllt sind, bestehend aus einer im wesentlichen ebenen und im wesentlichen dreieckigen Platte mit einer ersten, geradlinig verlaufenden Kante, einer zweiten, geradlinig oder bogenförmig verlaufenden Kante und einer dritten, bogenförmig verlaufenden Kante, wobei die Stirnfläche der zweiten und dritten Kanten senkrecht zur Plattenebene verläuft und zumindest abschnittsweise zwei Kanten aufweist, und wobei die erste Kante und die Tangente an dem angrenzenden Kantenabschnitt der dritten Kante einen Winkel von 90° einschließen.

Aus dem Stand der Technik ist bereits ein derartiges, auf den gleichen Erfinder zurückgehendes Werkzeug zum Nacharbeiten von Fugen aus dauerelastischer Fugenmasse bekannt (EP 07118 87 B2). Das bekannte Werkzeug besteht aus einer im wesentlichen ebenen Platte, mit einer im wesentlichen konstanten Dicke und einem umlaufenden, beidseitig senkrecht zur Plattenebene überstehenden Rand. Die Platte hat eine im wesentlichen dreieckige Form, wobei eine der Kanten bogenförmig und zwei der Kanten gerade verlaufen. Die längere der beiden geraden Kanten und die bogenförmig verlaufende Kante schließen einen spitzen Winkel ein. In bevorzugten Ausführungsformen ist vorgesehen, dass die gerade Kante bogenförmig in die gebogene Kante übergeht bzw. dass der Eckpunkt von den die beiden einen spitzen Winkel einschließenden Längskanten ausgehend abgerundet ist. Die Stirnfläche des umlaufenden Randes verläuft ganz oder teilweise senkrecht zur Plattenebene. Eine Veränderung des Randsaums, zur Verbesserung und Erweiterung seiner Einsatzmöglichkeit als Werkzeug ist nachteiligerweise nicht vorgesehen.

Aus dem Stande der Technik (DE 10207863, DE 20305161, EP 1353024, US 5075916, DE 29817553, DE 4312985 und DE 19847514) sind Werkzeuge zum Nacharbeiten und Glätten von Fugen bekannt, deren Längskanten unabhängig vom jeweiligen Verlauf als umlaufende Schnittkanten ausgebildet sind. Dabei zeigt unter anderem DE 10207863 einen Verlauf der Längskanten, welche streckenweise senkrecht zu einer Winkelhalbierenden verläuft zwischen einer geraden und einer bogenförmigen Längskante.

Vor diesem Hintergrund besteht die Aufgabe der Erfindung in der Konstruktion eines Werkzeugs, das die Anbringung einer dammartigen Fugenfüllung zwischen zwei senkrecht zueinander stehenden Bauteilen ermöglicht, wobei die Arbeits- bzw. Längskanten des Werkzeugs so gestaltet sind, dass sie in Abhängigkeit vom Kantenverlauf eine variable Führung des Werkzeugs beim Anbringen der dammartigen Fugenfüllungen erlauben. Gleichzeitig sollen die mit dem Baumaterial in Verbindung kommenden Bestandteile des Werkzeugs so gestaltet sein, dass das Material zwar an der Oberfläche des Werkzeugs haftet, und dadurch überschüssiges Fugenmaterial exakt und ohne weitere Hilfsmittel abgetragen werden kann, zugleich soll die Entfernung des Materials von den Kanten des Werkzeugs nach Fertigstellung einer Fuge ohne viel Aufwand erfolgen können.

Außerdem soll die Steifigkeit des Werkzeugs in den Baumaterialien in Verbindung kommenden Bereichen an die jeweils auftretenden mechanischen Belastungen, die auch davon abhängig sein können wie das Werkzeug angefaßt wird, angepasst sein.

Die Lösung der Aufgabe wird erreicht durch ein Werkzeug der eingangs genannten Gattung, dass dadurch gekennzeichnet ist, dass die Platte eine zusätzliche Längskante aufweist, welche senkrecht zu der zwischen der ersten Kante und der dritten Kante liegenden Winkelhalbierenden verläuft, und dass die Stirnfläche der ersten Kante und der zusätzlichen Kante unter Bildung einer zusammenhängenden Schnittkante jeweils über die gesamte Länge nach aussen verjüngt ist, und dass die erste Kante und der angrenzende Kantenabschnitt der zweiten Kante einen Winkel von 90° einschließen.

Durch das Kappen einer Ecke des im wesentlichen dreieckigen Werkzeugs entsteht eine zusätzliche Kante, welche die Anbringung einer dammartigen Fuge zwischen zwei senkrecht aufeinander treffenden Bauteilen erlaubt. Der sich verjüngende Außensaum gewährleistet vorteilhafte Weise, dass das zu glättende Material und insbesondere das überflüssige, d. h. nicht in die Fuge gelangende Material vergleichsweise leicht vom Werkzeug abfällt.

Der Kerngedanke der Erfindung besteht in der Schaffung einer zusätzlichen Arbeitsposition für das Werkzeug, die durch das Kappen einer Ecke erreicht wird. Unter Ausnützung der neu entstandenen Kante kann die zwischen zwei senkrecht aufeinander treffenden Bauteile zur verfüllende Fuge leicht und vor allem in gleichmäßiger Form geschlossen werden. Falls eine der von der gekappten Ecke ausgehenden Kanten geradlinig verläuft und die zweite von der gekappten Ecke ausgehenden Kante gebogen verläuft, hängt die Art der Ausbildung der dammartigen Fuge davon ab, an welcher der beiden Längskanten das Werkzeug während der Fertigung der Fuge angelegt ist. Bei den zu bearbeitenden Baumaterialien handelt es sich insbesondere um dauerelastische Fugenmassen, insbesondere Kunststoffmassen, die insbesondere aus Silikon oder Polyacryl bestehen und häufig zur Abdichtung von Kachelfugen eingesetzt werden.

Es ist vorgesehen, dass die erste Kante und die dritte Kante bzw. deren geradliniger Endabschnitt, der auf die gekappte Ecke zuläuft, einen Winkel von 90° einschließen. Der Winkel der von der ersten Kante und dem geradlinigen Abschnitt der zweiten Kante eingeschlossen wird, soll 90° betragen. Bei einem rechten Winkel garantieren die beiden jeweils anliegenden Schenkel eine präzise Führung bei und zwischen senkrecht aufeinander treffenden Bauteile, zwischen denen die Fuge verläuft.

Das erfindungsgemäße Werkzeug ist funktionell in zwei Hälften unterteilt, so dass vorteilhafterweise ohne kräftezehrendes Verdrehen der Hand zur Herstellung einheitlicher Fugen gearbeitet werden.

In einer Weiterbildung der Erfindung ist vorgesehen, dass sich der Außensaum der bogenförmigen Abschnitte der dritten Kante zumindest in dem zur zusätzlichen Kante benachbarten Bereichen nach außen ebenfalls verjüngt. Die durch das Kappen der Ecke zusätzlich entstandene Längskante und der bogenförmige Außensaum bilden dabei eine zusammenhängende, sich nach außen hin verjüngende, Arbeitskante.

Die dritte Kante mit einem bogenförmig verlaufenden Abschnitt kann zumindest abschnittsweise einen Bogen aufweisen, dessen Krümmungsradius von dem des Hauptbogens dieser Kante abweicht. Dabei ist denkbar, dass der auf die gekappte Ecke zulaufende Abschnitt der dritten, im wesentlichen bogenförmig verlaufenden Kante geradlinig verläuft. Dieser geradlinige Endabschnitt der dritten Kante des Werkzeugs stellt sicher, dass beim Anfertigen einer dammartigen Fuge auch im Bereich der dritten Kante eine stabile Anlage des Werkzeugs möglich ist, weil ein Verkippen des Werkzeugs verhindert wird.

Die Verlängerung des sich verjüngenden Außensaums zu einer zusammenhängenden, aus mehreren Abschnitten bestehenden Kante ist ausgehend von der sich an die zusätzliche Längskante anschließende und vollständig geradlinig verlaufenden ersten Kante möglich. Dabei ist denkbar, dass der sich an diese geradlinigen Kantenabschnitt anschließende, ebenfalls geradlinige Abschnitt, nach außen gezogen ist, d.h. der sich verjüngende Abschnitt der zweiten geradlinig verlaufenden Kante reicht in diesem Bereich über den sich nicht verjüngenden Abschnitt, hinaus. Die beiden so versetzt zueinander verlaufenden geradlinigen Teilabschnitte können durch einen geradlinigen oder bogenförmigen Abschnitt, der sich ebenfalls verjüngt, verbunden sein.

Prinzipiell ist natürlich denkbar, dass sich die nach außen verjüngende Stirnfläche eines Abschnitts der zweiten insgesamt längeren geradlinigen Kanten anstatt geradlinig leicht bogenförmig verläuft. Auf diese Weise ist ein leichtes Verkippen des Werkzeuges, dass mit den beiden geradlinig verlaufenden Kanten an zwei senkrecht zueinander stehenden Bauteilen anliegt, noch möglich.

Die Verjüngung des Außensaums zu einer schnittartigen Arbeitskante ist zumindest in einem U-förmigen Bereich, der eine Hälfte des Werkzeuges umschließt, vorgesehen. Die komplett geradlinig verlaufende erste Kante verbindet dabei zusammen mit der im gekappten Eckbereich entstandenen zusätzlichen Längskante die beiden seitlichen Arbeitskanten.

In einer bevorzugten Ausführungsform erstreckt sich die Verjüngung der Stirnfläche ausgehend von der Oberseite der Platte bis zur Unterseite der Platte, sodass sich eine Schnittfläche ergibt. Alternativ ist denkbar, dass sich die Verjüngung des Außensaums ausgehend von der Oberseite der Platte und der Unterseite der Platte sich bis zur Mitte der Platte erstreckt.

Prinzipiell ist denkbar, dass die im Bereich der gekappten Ecke entstandene zusätzliche Kante geradlinig verläuft oder leicht bogenförmig aufgewölbt ist. Bei leicht bogenförmigen Verlauf wird der mit Hilfe des erfindungsgemäßen Werkzeuges zwischen zwei senkrecht zueinanderstehenden Bauteilen angefertigte Damm aus Fugenmaterial nicht geradlinig schräg, sondern nach innen gewölbt verlaufen.

Die Enden der dritten Kante und der zweiten Kante können einen spitzen Winkel bilden oder abgerundet sein.

Es ist vorgesehen, dass in der Hälfte des Werkzeugs, in dem die dritte Kante und die zweite Kante spitz aufeinander zu laufen, der randständige Außensaum aus drei aneinander anschließenden Kanten besteht, wobei die beiden oben- und untenseitig liegenden Kanten parallel zueinanderverlaufen. Der Abstand der beiden Kanten voneinander begrenzt die max. Dicke der Platte. Die senkrecht zu den beiden oben- und untenseitigen Kanten entstehende dritte Kante des Außensaums begrenzt die im wesentlichen dreieckige Platte und verläuft wie bereits erwähnt abschnittsweise bogenförmig und abschnittsweise geradlinig.

Es ist vorgesehen, dass der vom Außensaum umrandete Mittelteil der Platte zumindest Bereichsweise bis zur Höhe der Oberseite und/oder der Unterseite des Außensaums verstärkt ist. Es ist vorgesehen, dass die Hälfte des Werkzeugs, in der die dritte Kante und die zweite Kante spitz aufeinander zu laufen, der Mittelteil der Platte die Ober- und/oder die Unterseite des Außensaums nicht überragt.

Der Mittelteil des Werkzeuges und der Außensaum des Werkzeuges, der auch in den sich nach außen hin verjüngenden Bereichen die Arbeitskante des Werkzeugs bildet, aus Materialien unterschiedlicher Elastizität bestehen. Dabei kann der zum Teil bis auf die Höhe des Außensaums verstärkte Mittelbereich der Platte aus einem unelastischen Material bestehen. Infrage kommen beispielsweise Hartplastik. Der umlaufende Außensaum, der die Arbeitskante des Werkzeuges bildet besteht dagegen aus einem elastischen Kunststoff. Dabei kann es sich um ein elastisches Elastomer oder ein Thermoelastomer handeln, das weich ist und unter dem Einfluss einer anliegenden Biegekraft leicht an unterschiedliche Fugenformen anpasst.

Im folgenden sollen weiter Einzelheiten und Merkmale der Erfindung anhand von Beispielen näher erläutert werden. Die abgebildeten Beispiele sollen die Erfindung jedoch nicht einschränken, sondern nur erläutern. Es zeigen in schematischer Darstellung:
- **Figur 1**: Querschnitt des Werkzeugs
- **Figur 2**: Aufsicht des Werkzeugs
- **Figur 3**: Werkzeug in der dreidimensionalen Darstellung

Figur 1 zeigt einen Querschnitt durch das Werkzeug, das aus einer Platte 1 besteht, die zumindest bereichsweise, hier in der rechten Hälfte 12, bis zur Höhe des Außensaums 10 verstärkt ist. Im verstärkten Bereich 12 ist der die Platte 1 außen umlaufende Außensaum 10 nach außen abgeschrägt. Die Abschrägung 11 des Außensaums 10 dient als Arbeitskante. Vorteilhafterweise setzt sich das zu verarbeitende Material an einer spitz zulaufenden Kante nicht zu leicht fest und kann deshalb besser verarbeitet werden. Der im gezeigten Beispiel auf der linken Seite liegende Außensaum 10, der sich nach außen nicht verjüngt, dient zusammen mit dem in dieser Hälfte etwas verdünnten Mittelteil als Grifffläche und ebenfalls als Arbeitskante.

Figur 2 zeigt das Werkzeug aus der Aufsicht. Das Werkzeug hat eine im wesentlichen dreieckige Form mit einer geradlinig verlaufenden ersten Kante 4 und einer im wesentlichen geradlinig verlaufenden zweiten Kante 5 sowie einer bogenförmig verlaufenden dritten Kante 6. Die dritte Kante 6 ist in Teilabschnitte 6b, 6c gegliedert, wobei diese Abschnitte mit abweichendem Radius aufgeweitet sind oder wie 6c geradlinig verlaufen. Die von der ersten Kante 4 ausgehende zweite Kante 5 kann in Teilabschnitte 5a, 5b, 5c unterteilt sein, wobei einer der Teilabschnitte 5c bezüglich eines anderen Teilabschnitts 5a derselben Kante nach außen gezogen ist. Im gezeigten Beispiel ergibt sich der versetzte Verlauf der Teilabschnitte 5a und 5c durch die Verjüngung des umlaufenden Außensaums 10 in der rechten Hälfte des Werkzeugs. Die geradlinigen Abschnitte 5a und 5c sind durch den im gezeigten Beispiel bogenförmig verlaufenden Teilabschnitt 5b verbunden. Der Teilabschnitt 5b kann auch geradlinig verlaufen.

Das Werkzeug weist in dem Bereich, in dem die dritte Kante 6 bzw. deren nach außen hin verjüngter Teilabschnitt 6c mit der ersten Kante 4 zusammenlaufen, eine gekappte Ecke auf. Durch das Entfernen dieser Ecke 7 entsteht eine zusätzliche Längskante 8. Der Außensaum 7 der zusätzlich entstandenen Längskante 8 ist nach außen hin ebenfalls verjüngt. Im gezeigten Beispiel bilden die Längskanten 8 und die erste Kante 4 sowie die Teilabschnitte 6b und 6c der dritten Kante 6 sowie die Teilabschnitte 5b und 5c der zweiten Kante 5 eine zusammenhängende sich nach außen verjüngende Arbeitskante.

Im gezeigten Beispiel schließt die erste Kante 4 und der geradlinig verlaufende Teilabschnitt 5c einen rechten Winkel ein. Auch der im gezeigten Beispiel geradlinige Teilabschnitt 6c, der durchaus auch als Bestandteil der dritten Kante 6 bogenförmig gestaltet sein kann, und die erste Kante 4 schließen ebenfalls einen rechten Winkel ein. Der Teilabschnitt 5c könnte ebenso wie der Teilabschnitt 6c auch leicht bogenförmig verlaufen. Der gerade Verlauf der Teilabschnitte 6c und 5c hat den Vorteil, dass bei rechtwinklig zueinander orientierten Bauteilen zusammen mit der ersten Kante 4 eine zweifach stabile Anlage des Werkzeugs an den Bauteilen möglich ist. Bei gebogenem Verlauf der Teilabschnitte 5c und 6c ist dagegen ein leichtes Verkippen des Werkzeuges beim Ansatz an die Bauteile möglich.

Prinzipiell ist denkbar, dass auch die zusätzliche Längskante 8 nicht exakt geradlinig ist, sondern einen leicht bogenförmigen Verlauf aufweist. Im Falle eines bogenförmigen Verlaufs der zusätzlichen Längskante 8 ist denkbar, dass sich diese sowohl nach außen als auch nach innen wölbt. Die Form der zusätzlichen Längskante 8 bestimmt die Form der mit Hilfe des Werkzeugs bearbeiteten Fuge.

Figur 3 zeigt das erfindungsgemäße Werkzeug in perspektivischer Darstellung, wobei insbesondere die Anschrägung 11 des Außensaums deutlich wird. Der auf der rechten Seite des Werkzeugs verstärkte Mittelteil kann zur Stabilisierung des Werkzeugs aus einem härteren Kunststoff bestehen. Für den umlaufenden Außensaum 10 sowie die sich nach außen hin verjüngenden Arbeitskanten, die aus den Teilabschnitten 5b, 5c sowie der ersten Kante 4 und der Längskante 8 und den Teilabschnitten 6c und 6b bestehen, ist dagegen ein weicherer Kunststoff vorgesehen. Der Kunststoff soll sich unter dem Einfluss einer anliegenden Biegekraft an die unterschiedlichen Fugenformen anpassen, so dass das zu verarbeitende Fugenmaterial unter dem Einsatz des Werkzeugs nicht auf der Oberfläche der Kacheln zurückbleibt.

## Patentansprüche

1. Werkzeug zum Nacharbeiten und Glätten von Fugen, die mit dauerelastischer Fugenmasse gefüllt sind, bestehend aus einer im wesentlichen ebenen und im wesentlichen dreieckigen Platte (1) mit einer ersten, geradlinig verlaufenden Kante (4), einer zweiten, geradlinig oder bogenförmig verlaufenden Kante (5) und einer dritten, bogenförmig verlaufenden Kante (6), wobei die Stirnfläche (10) der zweiten und dritten Kanten (5, 6) senkrecht zur Plattenebene verläuft und zumindest abschnittsweise zwei Kanten aufweist, und wobei die erste Kante (4) und die Tangente an dem angrenzenden Kantenabschnitt (6c) der dritten Kante (6) einen Winkel von 90° einschließen,
**dadurch gekennzeichnet,**
- **dass** die Platte (1) eine zusätzliche Längskante (8) aufweist, welche senkrecht zu der zwischen der ersten Kante (4) und der dritten Kante (6) liegenden Winkelhalbierenden verläuft, und
- **dass** die Stirnfläche (10) der ersten Kante (4) und der zusätzlichen Kante (8) unter Bildung einer zusammenhängenden Schnittkante jeweils über die gesamte Länge nach aussen verjüngt ist, und
- **dass** die erste Kante (4) und der angrenzende Kantenabschnitt (5c) der zweiten Kante 85) einen Winkel von 90° einschließen.

2. Werkzeug nach Anspruch 1, **dadurch gekennzeichnet, dass** sich der Aussensaum (10) der bogenförmigen Abschnitte (6b, 6c) der dritten Kante (6) zumindest in den zur zusätzlichen Kante (8) benachbarten Bereichen nach aussen ebenfalls verjüngt.

3. Werkzeug nach einem der Ansprüche 1 und 2, **dadurch gekennzeichnet, dass** der Verlauf der zusätzlichen Kante (8) geradlinig oder bogenförmig ist.

4. Werkzeug nach einem der vorhergehenden Ansprüche, **dadurch gekennzeichnet, dass** die dritte Kante (6) mit einem bogenförmig verlaufenden Abschnitt (6a) zumindest abschnittsweise mit abweichendem Radius ebenfalls bogenförmig (6b) und/oder geradlinig (6c) verläuft.

5. Werkzeug nach Anspruch 1, **dadurch gekennzeichnet, dass** die zweite Kante (5) einen ersten, geradlinig verlaufenden und nicht verjüngten Abschnitt (5a) aufweist und dass die zweite Kante (5) in jenen Bereichen (5b, 5c), in denen sich die Stirnfläche (10) nach aussen verjüngt (5c), über diesen ersten Abschnitt (5a) hinausragt.

6. Werkzeug nach Anspruch 5, **dadurch gekennzeichnet, dass** bei der zweiten Kante (5) der den ersten Abschnitt (5a) und den verjüngten Abschnitt (5c) verbindende Abschnitt (5b) geradlinig oder bogenförmig ist.

7. Werkzeug nach einem der Ansprüche 5 und 6, **dadurch gekennzeichnet, dass**
- sich die Stirnfläche (10) eines geradlinigen Abschnitts (5c) der zweiten Kante (5) zumindest in dem zu der ersten Kante (4) benachbarten Bereich nach aussen verjüngt, oder dass
- sich die Stirnfläche (10) eines geradlinigen Abschnitts (5c) der zweiten Kante (5) in dem zu der ersten Kante (4) benachbarten Bereich nach aussen verjüngt, wobei sich die Stirnfläche (10) eines bogenförmigen Abschnitts (5b) der zweiten Kante (5) ebenfalls nach aussen verjüngt.

8. Werkzeug nach einem der vorhergehenden Ansprüche, **dadurch gekennzeichnet, dass** die sich nach aussen verjüngenden Abschnitte (6b, 6c, 11, 4, 5c, 5b, 7) der Stirnfläche (10) zusammenhängend sind.

9. Werkzeug nach einem der vorhergehenden Ansprüche, **dadurch gekennzeichnet, dass** sich die Verjüngung der Stirnfläche (10) unter Bildung einer Schnittkante ausgehend von der Oberseite (2) der Platte (1) bis zur Unterseite (3) der Platte (1) erstreckt.

10. Werkzeug nach einem der Ansprüche 1 bis 9, **dadurch gekennzeichnet, dass** die Verjüngung der Stirnfläche (10) unter Bildung einer Schnittkante jeweils ausgehend von der Oberseite (2) der Platte (1) und von der Unterseite (3) der Platte (1) ausgehend sich bis zur Mitte der Platte (1) erstreckt.

11. Werkzeug nach einem der vorhergehenden Ansprüche, **dadurch gekennzeichnet, dass** die bogenförmig verlaufende dritte Kante (6) oder einer deren Abschnitte (6a) und die geradlinig verlaufende zweite Kante (5) oder einer deren Abschnitte (5a) zueinander unter Einschluss eines spitzen Winkels verlaufen, wobei die Spitze spitz zulaufend oder abgerundet sein kann.

12. Werkzeug nach einem der vorhergehenden Ansprüche, **dadurch gekennzeichnet, dass** der randständig umlaufende und aus drei aneinander anschließenden Kanten bestehende Aussensaum (10) in einer der funktionellen Hälften des Werkzeugs sich nach aussen zu einer Schnittkante verjüngt, und der von Schnittkanten begrenzte oder umrandete Mittelteil (13) auf der Ober- (2) und/oder Unterseite (3) der Platte (1) zumindest bereichsweise bis zur Höhe der Oberseite und/oder der Unterseite des Aussensaums (10) verstärkt ist.

13. Werkzeug nach einem der vorhergehenden Ansprüche, **dadurch gekennzeichnet, dass** der vom Aussensaum (10) umrandete Mittelteil (13) sich auf der Ober- (2) und Unterseite (3) der Platte (1) zumindest bereichsweise bis zur Höhe der Oberseite und/oder der Unterseite des Aussensaums (10) verstärkt ist.

14. Werkzeug nach Anspruch 12, **dadurch gekennzeichnet, dass** das vom Aussensaum (10) umrandete Mittelteil zumindest in der spitz zulaufenden Hälfte des im wesentlichen dreieckigen Werkzeugs die Oberseite (2) und/oder die Unterseite (3) des Aussensaums (10) nicht überragt.

15. Werkzeug nach einem der vorhergehenden Ansprüche, **dadurch gekennzeichnet, dass** zumindest der Aussensaum (10) der Platte (1) aus einem Elastomer und/oder Thermoelastomer besteht und unter dem Einfluss einer anliegenden Biegekraft an unterschiedliche Fugenformen anpassbar ist.

16. Werkzeug nach einem der vorhergehenden Ansprüche, **dadurch gekennzeichnet, dass** das Werkzeug bereichsweise aus einem elastischen Material und bereichsweise aus einem unelastischen Material, insbesondere Hartplastik, besteht.

17. Werkzeug nach einem der vorhergehenden Ansprüche 13 bis 16, **dadurch gekennzeichnet, dass** der bis auf Höhe des Aussensaums verstärkte Mittelbereich (12) der Platte (1) aus einem unelastischen Material, insbesondere aus Hartplastik, besteht.

## Claims

1. Tool for finishing and smoothing joints that are filled with a permanently elastic jointing compound, consisting of an essentially planar and essentially triangular plate (1), with a first edge (4) that is rectilinear, a second edge (5) that may be rectilinear or curved, and a third edge (6) that is curved, the end face (10) of the second and a third edges (5, 6) running perpendicular to the plate plane and having two edges at least in sections, wherein the first edge (4) and the tangent to the adjacent edge section (6c) or the third edge (6) enclose an angle of 90°, **characterised in that**
- the plate (1) has an additional longitudinal edge (8), which extends perpendicularly between the bisector lying between the first edge (4) and the third edge (6),
- and **in that** the end face (10) of the first edge (4) and of the additional edge (8) is outwardly tapered in each case over the entire length forming a coherent cutting edge,
- and **in that** the first edge (4) and the adjacent edge section (5c) of the second edge (5) enclose an angle of 90°.

2. Tool according to claim 1, **characterised in that** the outer border (10) of the curved sections (6b, 6c) of the third edge (6) is also outwardly tapered, at least in the regions adjacent to the additional edge (8).

3. Tool according to one of claims 1 and 2, **characterised in that** the profile of the additional edge (8) is rectilinear or curved.

4. Tool according to one of the preceding claims, **characterised in that** the third edge (6) with a curved section (6a) is also, at least in sections, curved (6b) with a different radius and/or is rectilinear (6c).

5. Tool according to claim 1, **characterised in that** the second edge (5) has a first rectilinear, non-tapered section (5a), and **in that** the second edge (5) protrudes beyond said first section (5a) in those regions (5b, 5c) in which the end face (10) tapers outwardly (5c).

6. Tool according to claim 5, **characterised in that**, at the second edge (5), the section (5b) that connects the first section (5a) and the tapered section (5c) are rectilinear or curved..

7. Tool according to one of claims 5 and 6, **characterised in that**
- the end face (10) of a rectilinear section (5c) of the second edge (5) tapers outwardly at least in the region adjacent to the first edge (4), or **in that**
- the end face (10) of a rectilinear section (5c) of the second edge (5) tapers outwardly in the region adjacent to the first edge (4), the end face (10) of a curved section (5b) of the second edge (5) also tapers outwardly.

8. Tool according to one of the preceding claims, **characterised in that** the outwardly tapering sections (6b, 6c, 11, 4, 5c, 5b and 7) of the end face (10) are contiguous.

9. Tool according to one of the preceding claims, **characterised in that** the tapering of the end face (10) extends from the top side (2) of the plate (1) as far as the underside (3) of the plate (1), forming a cutting edge.

10. Tool according to one of claims 1 to 9, **characterised in that** the tapering of the end face (10) extends from the top side (2) of the plate (1) and from the underside (3) of the plate (1) to the centre of the plate (1) forming a cutting edge.

11. Tool according to one of the preceding claims, **characterised in that** the curved third edge (6) or one of its sections (6a) and the rectilinear second edge (5) or one of its sections (5a) converge to include an acute angle, wherein the tip may be pointed or rounded.

12. Tool according to one of the preceding claims, **characterised in that** the outer border (10), which is surrounding at the edge and consists of three mutually contiguous edges, in one of the functional halves of the tool tapers outwardly forming a cutting edge, and the centre portion (13), which is delimited or bordered by the cutting edges, is, at least in regions, reinforced on the top (2) and/or bottom (3) side of the plate (1) as far as the height of the top side and/or of the bottom side of the outer border (10).

13. Tool according to one of the preceding claims, **characterised in that** the centre portion (13), which is surrounded by the outer border (10), is reinforced, at least in regions, on the top (2) and/or bottom (3) side of the plate (1) as far as the height of the top side and/or of the bottom side of the outer border (10).

14. Tool according to claim 12, **characterised in that** the centre portion, which is bordered by the outer border (10), does not protrude beyond the top side (2) and/or the bottom side (3) of the outer border (10) in the pointed half of the essentially triangular tool.

15. Tool according to one of the preceding claims, **characterised in that** at least the outer border (10) of the plate (1) consists of an elastomer and/or thermoplastic elastomer and can be adapted to different joint forms under the effect of an applied flexural force.

16. Tool according to one of the preceding claims, **characterised in that** the tool consists of an elastic material and, in regions, of an inelastic material, in particular hard plastic.

17. Tool according to one of the preceding claims 13 to 16, **characterised in that** the centre region (12) of the plate (1), which is reinforced up to the height of the outer border, consists on an inelastic material, in particular of hard plastic.

## Revendications

1. Outil destiné à reprendre et à lisser des joints remplis d'une masse d'étanchéité à élasticité permanente, composé d'une plaque (1) essentiellement plane et essentiellement triangulaire avec un premier bord (4) suivant un tracé en ligne droite, un second bord (5) suivant un tracé en ligne droite ou en forme de coude et un troisième bord (6) suivant un tracé en forme de coude, sachant que la surface frontale (10) du second et du troisième bord (5, 6) suit un tracé vertical par rapport au plan de la plaque et présente, au moins sur certaines sections, deux bords, et sachant que le premier bord (4) et la tangente forment un angle de 90° sur la section de bord limitrophe (6c) du troisième bord (6)
**caractérisé par le fait**
• **que** la plaque (1) présente un bord longitudinal (8) supplémentaire, qui suit un tracé vertical par rapport à la bissectrice se trouvant entre le premier bord (4) et le troisième bord (6),
et
• **que** la surface frontale (10) du premier bord (4) et du bord supplémentaire (8) est à chaque fois amincie vers l'extérieur sur l'ensemble de la longueur en formant un bord de découpe d'un seul tenant et
• **que** le premier bord (4) et la section de bord limitrophe (5c) du second bord (5) forment un angle de 90°.

2. Outil selon la revendication 1, **caractérisé par le fait que** la bordure extérieure (10) des sections en forme de coude (6b, 6c) du troisième bord (6) s'amincit également vers l'extérieur, au moins dans les zones limitrophes par rapport au bord supplémentaire (8).

3. Outil selon une des revendications 1 et 2, **caractérisé par le fait que** le tracé suivi par le bord supplémentaire (8) est en ligne droite ou en forme de coude.

4. Outil selon une des revendications précédentes, **caractérisé par le fait que** le troisième bord (6) suit, avec une section suivant un tracé en forme de coude (6a), au moins sur certaines sections, un tracé également en forme de coude (6b) et/ou en ligne droite.

5. Outil selon la revendication 1 **caractérisé par le fait que** le second bord (5) présente une première section au tracé en ligne droite et non aminci (5a) et que le second bord (5), dans les zones duquel (5b, 5c) la surface frontale s'amincit vers l'extérieur, dépasse au-dessus de cette première section (5a).

6. Outil selon la revendication 5, **caractérisé par le fait que** pour le second bord (5), la section reliant (5b) la première section (5a) et la section amincie (5c) est en ligne droite ou en forme de coude.

7. Outil selon une des revendications 5 et 6 **caractérisé par le fait**
• **que** la surface frontale (10) d'une section en ligne droite (5c) du second bord (5) s'amincit au moins dans la zone voisine du premier bord (4) ou
• **que** la surface frontale (10) d'une section en ligne droite (5c) du second bord (5) s'amincit dans la zone voisine du premier bord (4), sachant que la surface frontale (10) d'une section en forme de coude (5b) du second bord (5) s'amincit également vers l'extérieur.

8. Outil selon une des revendications précédentes, **caractérisé par le fait que** les sections s'amincissant vers l'extérieur (6b, 6c, 11, 4, 5c, 5b, 7) de la surface frontale sont d'un seul tenant.

9. Outil selon une des revendications précédentes, **caractérisé par le fait que** l'amincissement de la surface frontale (10) s'étend, en partant de la face supérieure (2) de la plaque (1), jusqu'à la face inférieure (3) de la plaque (1) en formant un bord de découpe.

10. Outil selon une des revendications 1 à 9, **caractérisé par le fait que** l'amincissement de la surface frontale (10) s'étend, en partant respectivement de la face supérieure (2) de la plaque (1) et de la face inférieure (3) de la plaque (1) jusqu'au milieu de la plaque (1) en formant un bord de découpe.

11. Outil selon une des revendications précédentes, **caractérisé par le fait que** le troisième bord suivant un tracé en forme de coude (6) ou une des sections de ce dernier (6a) et le second bord (5) suivant un tracé en ligne droite ou une des sections de ce dernier (5a) suivent un tracé allant l'un vers l'autre en incluant un angle aigu, sachant que la pointe peut avoir une extrémité pointue ou arrondie.

12. Outil selon une des revendications précédentes, **caractérisé par le fait que** la bordure extérieure (10) entourant le bord et composée de trois bords raccordés l'un à l'autre s'amincit vers l'extérieur pour former un bord de découpe dans une moitié fonctionnelle de l'outil, et que la partie médiane (13) limitée ou entourée par le bord de découpe est renforcé, au moins sur certaines zones, jusqu'à la hauteur de la face supérieure et/ou de la face inférieure de la bordure extérieure (10) sur la face supérieure et/ou la face inférieure (3) de la plaque (1).

13. Outil selon une des revendications précédentes, **caractérisé par le fait que** la partie médiane (13) entourée par la bordure extérieure (10) est renforcée, au moins sur certaines zones, jusqu'à la hauteur de la face supérieure et/ou de la face inférieure de la bordure extérieure (10) sur la face supérieure et/ou la face inférieure (3) de la plaque (1).

14. Outil selon la revendication 12, **caractérisé par le fait que** la partie médiane entourée par la bordure extérieure (10), tout au moins dans la moitié se terminant en pointe de l'outil essentiellement triangulaire, ne dépasse pas la face supérieure (2) et/ou la face inférieure (3) de la bordure extérieure (10).

15. Outil selon une des revendications précédentes, **caractérisé par le fait qu'**au moins la bordure extérieure (10) de la plaque (1) est composée d'un élastomère et/ou d'un thermoélastomère et peut être adaptée à différentes formes de joint sous l'effet d'une force de flexion appliquée.

16. Outil selon une des revendications précédentes, **caractérisé par le fait que** l'outil est composé, sur certaines zones, d'un matériau élastique, et sur d'autres zones d'un matériau non élastique, notamment du plastique dur.

17. Outil selon une des revendications 13 à 16, **caractérisé par le fait que** la zone médiane (12) de la plaque (1) renforcée jusqu'à hauteur de la bordure extérieure est composée d'un matériau non élastique, notamment de plastique dur.
